# EUROPÄISCHE PATENTSCHRIFT

(11) **EP 1 415 885 B1**
(45) Veröffentlichungstag und Bekanntmachung des Hinweises auf die Patenterteilung: **29.07.2009**
(21) Anmeldenummer: 03450220.3
(22) Anmeldetag: 01.10.2003
(51) Int. Cl.: B61K 9/08, G01B 11/14

(54) **Verfahren zur kontaktfreien Messung eines Querprofils bzw. Abstands von Schienen eines Gleises**
Method for the contactless measurement of a transverse profile or the distance between the rails of a track
Procédé pour la mesure sans contact d'un profil transversal ou d'entrerails

(30) Priorität: 29.10.2002 AT 2002725 U
(43) Veröffentlichungstag der Anmeldung: 06.05.2004
(73) Patentinhaber: Franz Plasser Bahnbaumaschinen-Industriegesellschaft m.b.H., 1010 Wien (AT)
(72) Erfinder: Theurer, Josef, 1010 Wien (AT); Lichtberger, Bernhard, 4230 Pregarten (AT)

(56) Entgegenhaltungen:
- EP-A- 0 378 781
- WO-A-96/00159
- FR-A- 2 674 809

## Beschreibung

Die Erfindung betrifft ein Verfahren zur kontaktfreien Messung eines Querprofils bzw. Abstands von Schienen eines Gleises, insbesondere im Weichenbereich, sowie eine Vorrichtung zur Durchführung des Verfahrens.

Aus AT 402 953 ist es bereits bekannt, die Spurweite eines Gleises anhand von zwei - jeweils einer Gleisschiene zugeordneten - Abstandsmeßsensoren zu erfassen, die auf einer Radachse eines Schienenfahrzeuges im Bereich zwischen den Schienen gelagert sind.

Gemäß AT 321 346 ist es weiters bekannt, die Schienenköpfe eines Gleises von der Seite her punktförmig anzuleuchten, wobei die Reflexionen der Lichtstrahlen mittels einer in vertikaler Richtung oberhalb der Schiene befindlichen Fotodiodenanordnung erfaßt werden.

US 3,864,039 offenbart ein Verfahren, bei dem nur der Fuß jeder Schiene beleuchtet wird. Ein oberhalb der Schiene angeordneter Lichtempfänger registriert den vom Schienenkopf geworfenen Schatten, wonach diese Signale in - die Spurweite repräsentierende - Positionsdaten umgewandelt werden.

Das gattungsgemässe Dokument FR-A-2 674 809 offenbart die Messung von Gleisdimensionen mittels einer gleisverfahrbaren Vorrichtung mit einem Lasersender, der einen die Schiene von oben schräg anleuchtenden, aufgefächerten Lichtstrahl erzeugt. Der beleuchtete Teil der Schienenkontur wird anhand einer Matrixkamera aufgezeichnet, und aus dem resultierenden Bild werden die gesuchten Gleisparameter errechnet.

Die Aufgabe der vorliegenden Erfindung liegt nun in der Schaffung eines Verfahrens der gattungsgemäßen Art, das eine schnellere und genauere Ermittlung und Auswertung der für den Weichenzustand maßgeblichen Meßwerte ermöglicht.

Erfindungsgemäß wird diese Aufgabe durch ein Verfahren mit den in Anspruch 1 angeführten kennzeichnenden Merkmalen gelöst.

Mit einem derartigen Verfahren ist es nun möglich, die Messung der verschiedenen Weichenparameter bedeutend rascher und präziser durchzuführen, um insbesondere kritische Weichenbereiche einer exakten Kontrolle unterziehen zu können. Dabei können die vorherrschenden Gegebenheiten und Zustände der Schienen und Weichenelemente zuverlässig dokumentiert (und bei Bedarf auch ausgedruckt) werden. Dadurch ist es in besonders vorteilhafter Weise möglich, das Ausmaß der Abnutzung oder des Verschleißes der Schiene, der Zunge, der Radlenker etc. genau zu eruieren, sodaß auf diesbezügliche Unzulänglichkeiten umgehendst und gezielt reagiert werden kann, bevor die Situation gefährlich bzw. die Sicherheit beeinträchtigt werden kann. Die Messungen können außerdem in überaus hoher Dichte - bezüglich der Vorfahrtsrichtung der das Verfahren ausführenden Maschine - erfolgen, sodaß praktisch eine vollständige Inspektion des Weichenzustandes erzielt werden kann. Überdies kann die Messung sowohl vom Weichenanfang als auch vom Weichenende, also von beiden Seiten her, begonnen werden.

Die Erfindung betrifft auch eine Vorrichtung zur kontaktfreien Messung eines Querprofils bzw. Abstands von Schienen eines Gleises, insbesondere im Weichenbereich, gemäß Anspruch 3. Dadurch wird die Möglichkeit geschaffen, die - speziell für die Betriebssicherheit des Gleises besonders wichtigen - Weichendaten und Parameter zuverlässig, präzise und vor allem vollständig zu erfassen.

Zusätzliche Vorteile und Ausbildungen der Erfindung ergeben sich aus den Unteransprüchen und der Zeichnung.

Im folgenden wird die Erfindung anhand eines in der Zeichnung dargestellten Ausführungsbeispieles näher beschrieben.

Es zeigen:
Fig. 1 einem des eine schematische Draufsicht auf eine Weiche mit einer - auf Gleisfahrzeug angeordneten - Vorrichtung zur Durchführung erfindungsgemäßen Verfahrens,
Fig. 2 eine Querschnittsansicht im Bereich eines Radlenkers einer Weichenschiene gemäß dem Schnittpfeil II in Fig. 1, und die
Fig. 3 bis 6 jeweils Darstellungen von zu erfassenden Meßgrößen.

In Fig. 1 ist - als repräsentatives Beispiel - eine typische sogenannte einfache Weiche 1 mit einem Stammgleis 2 und einem Zweiggleis 3 gezeigt, die sich zwischen einem Weichenanfang 4 und einem Weichenende 5 erstreckt. Die Weiche 1 ist im wesentlichen aus Schienen 6, Zungen 7, einem Herzstück 8, Flügelschienen 9 und Radlenkern 10 zusammengesetzt. Auf dem Stammgleis 2 ist ein (lediglich in Umrissen angedeutetes) Gleisfahrzeug 11 zu sehen, auf dem eine Vorrichtung 12 zur Messung des Abstandes der Schienen 6 zueinander bzw. des Querprofiles in verschiedenen Weichenbereichen angeordnet ist. Unter Querprofil sind die aus einem normal zur Schienenlängsrichtung verlaufenden Querschnitt sich ergebenden Schienenumrisse zu verstehen.

Die Meßvorrichtung 12 ist auf einem Meßwagen 13 mit einem Rahmen 14 aufgebaut, der auf den Schienen 6 über Spurkranzrollen 15 mit zylindrischen Laufflächen abrollt. Der Meßwagen 13 wird in der Weiche 1 in an sich bekannter Weise an den durchgehenden Schienenstrang angepreßt; in der vorliegenden Zeichnung ist dies die äußere bzw. obere Schiene 6 des Stammgleises 2. Im Bereich oberhalb jeder der vom Meßwagen 13 befahrenen Schienen 6 ist auf dem Rahmen 14 ein Abstandsmeßsensor 16 gelagert, der als berührungslos wirkender und nach unten auf die zugeordnete Schiene 6 gerichteter Laserscanner 17 ausgebildet ist.

Wie nun auch anhand der Fig. 2 besser zu erkennen, emittiert der Laserscanner 17 einen Abtaststrahl 18, der um eine in Längsrichtung des Stammgleises 2 bzw. parallel zur abzutastenden Schiene 6 verlaufende Rotationsachse 19 über einen Scanwinkel α hin- und herbewegt wird. Dadurch wird eine normal zur Gleislängsrichtung verlaufende Abtastebene 20 aufgespannt. Der Laserscanner 17 ist dabei nicht direkt oberhalb der Schiene 6 positioniert, sondern geringfügig in Richtung zur Gleisinnenseite hin versetzt. Das bevorzugte Maß x dieser Versetzung beträgt 22 mm von einem Referenzpunkt A aus gemessen, der sich um den Abstand y (bevorzugt 14 mm) unterhalb der Schienenoberkante (SOK) auf der Fahrkante 21 der Schiene 6 befindet. Daraus ergibt sich, basierend auf der für das Gleis geltenden Standardspurweite von 1435 mm, daß der Abstand der beiden Laserscanner 17 voneinander in Gleisquerrichtung 1391 mm beträgt.

Der vertikale Abstand zwischen Laserscanner 17 und SOK beträgt bevorzugterweise 200 mm. In Verbindung mit der horizontal versetzten Positionierung des Laserscanners 17 und der Größe des Scanwinkels α ergibt sich daraus eine Anordnung, bei der die Abtastebene 20 all jene Bereiche der Schiene 6 und des Radlenkers 10 optimal erfasst, die Verschleiß und Abnützung unterworfen sind. Dies gilt natürlich auch für Weichenbereiche, in denen anstatt eines Radlenkers ein Herzstück, Flügelschienen oder Zungen vorhanden sind.

Im Arbeitseinsatz zur kontaktfreien Messung der Weiche 1 wird das Gleisfahrzeug 11 kontinuierlich durch die Weiche verfahren, wobei der Meßwagen 13 über die (zwecks Vermeidung von Höhenfehlern) zylindrisch ausgebildeten Spurkranzrollen 15 auf den Schienen 6 abrollt und am durchgehenden Strang angepreßt wird. Die Messung wird von einem Anfangspunkt - einem sogenannten Synchropunkt - in der Weiche 1 ausgehend durchgeführt. Die beiden Laserscanner 17 scannnen dabei fortlaufend in der jeweiligen Abtastebene 20, während parallel dazu der zurückgelegte Weg anhand eines Wegmeßrades 22 (Fig. 1) registriert wird. Die Fahrgeschwindigkeit kann etwa 1 Meter/Sekunde betragen; im Zungenbereich wird mit etwa der halben Geschwindigkeit gefahren.

Zu jedem - durch Auftreffen des Abtaststrahls 18 auf der jeweiligen Schiene 6 bzw. auf einem Weichenelement definierten - Meßpunkt 25 wird nun sowohl der Abstand vom Laserursprung als auch der Winkel des Abtaststrahls 18 als Meßwert in einem Polarkoordinatensystem gemessen. In einer auf dem Gleisfahrzeug 11 vorgesehenen Recheneinheit 23 werden diese Polarkoordinaten der Meßpunkte 25 über ein Programm laufend in kartesische Koordinaten umgerechnet und - in Verbindung mit der kontinuierlichen Wegmessung durch das Wegmeßrad 22 - abgespeichert. Die Meßwerte können parallel dazu auch mit einer Auflösung von bis zu 0,1 mm auf einem Monitor 24 dargestellt werden. Neben den registrierten Meßwerten werden auch die daraus rechnerisch ermittelten, zugehörigen Profile abgespeichert und so ein Querprofil der Weiche 1 erstellt. (Es ist darüberhinaus auch möglich, andere Meßdaten und/oder aufgefundene Mängel bei Bedarf händisch in das Programm der Recheneinheit 23 einzugeben.)

Für die zum Teil in den Fig. 3 bis 5 schematisch bzw. illustrativ dargestellten Meßgrößen, wie etwa die Spurweite a (Fig. 3), Leitweite b (Fig. 4) oder den Radlenker-Leitflächenabstand c (Fig. 5), gibt es, in Längsrichtung der Weiche 1 gesehen und abhängig von der jeweiligen Weichentype, an den verschiedenen Weichenpunkten oder Meßpunkten 25 die Vorgabe der einzelnen Sollwerte, die in der Recheneinheit 23 vorgespeichert wurden und die nun mit den aktuell gemessenen Meßwerten verglichen werden. Durch die Bestimmung des Ausmaßes der Abweichung von diesen Sollwerten kann der Verschleiß insbesondere der die Weichengeometrie maßgeblich bestimmenden Meßpunkte 25 an den neuralgischen Weichenstellen, die durch eine spezielle Weichentype jeweils exakt definiert sind, präzise und rasch ermittelt werden.

Einzuhaltende Toleranzen werden dabei automatisch überprüft. Diese Toleranzen betragen bei den einzelnen Meßgrößen (wie etwa die genannten Größen: Spurweite a, Leitweite b, Radlenker-Leitflächenabstand c, sowie weiters beispielsweise auch Rillenweite, Einlaufweite am Radlenker, Durchlaufrille oder Verschleißzustand der Zunge) jeweils 0,25 mm. Bei den Größen Querhöhe und Verwindung beträgt die Toleranzgrenze 0,5 mm. Bei Überschreitung der zulässigen Toleranzgrenzwerte wird über das Programm ein Einzelfehlerreport erstellt.

In Fig. 6 ist - als Beispiel eines wichtigen Weichenpunktes - eine am Kopf einer Schiene 6 anliegende Zunge 7 dargestellt, an deren Oberkante ein zu erfassender Meßpunkt 25 liegt. Weitere Beispiele besonders wesentlicher, örtlich bzw. wegabhängig zu erfassender Systempunkte einer Weiche sind etwa der Zungenanfang der abbiegenden Zunge oder der Anfang der (starren oder beweglichen) Herzstückspitze. Damit diese Werte registriert werden können, wird ein Videobild zum Bediener übertragen. Über entsprechende Eventtaster werden die Systempunkte örtlich erfasst.

## Patentansprüche

1. Verfahren zur kontaktfreien Messung eines Querprofils bzw. Abstands von Schienen eines Gleises, insbesondere im Weichenbereich, **gekennzeichnet durch** folgende Schritte:
a) Abtasten jeder Schiene (6) **durch** einen oberhalb dieser angeordneten und kontinuierlich in Gleislängsrichtung bewegten, in einer normal zur Gleislängsrichtung verlaufenden Abtastebene (20) scannenden Abstandsmeßsensor (16),
b) Registrierung von neuralgischen, die Weichengeometrie maßgeblich bestimmenden Meßpunkten (25) auf der Schiene als Meßwerte in einem Polarkoordinatensystem,
c) Umrechnung der Polarkoordinaten für die Meßwerte in kartesische Koordinaten und Abspeicherung der Meßwerte in Verbindung mit einer kontinuierlichen Wegmessung **durch** ein Wegmeßrad (22),
d) rechnerische Ermittlung des Querprofils der Weiche (1) aus den registrierten Meßwerten,
e) Vergleich der ermittelten aktuellen Meßwerte an bestimmten Meßpunkten (25) mit gespeicherten Sollwerten für wenigstens zwei der Parameter: Rillenweite, Durchlaufrille, Leitweite, Spurweite und/oder Radlenker- bzw. Leitflächenabstand, und Bestimmung des Ausmaßes der Abweichung von den Sollwerten.

2. Verfahren nach Anspruch 1, **dadurch gekennzeichnet, daß** im Fall der Überschreitung von zulässigen Toleranzgrenzwerten für die Meßpunkte (25) ein Einzelfehlerreport erstellt wird.

3. Vorrichtung (12) zur kontaktfreien Messung eines Querprofils bzw. Abstands von Schienen (6) eines Gleises, insbesondere im Weichenbereich, mit einem über Spurkranzrollen (15) auf dem Gleis (2,3) verfahrbaren Rahmen (14), auf dem jeweils einer Schiene (6) zugeordnete, berührungslos wirkendende Abstandsmeßsensoren (16) um in Gleislängsrichtung verlaufende Rotationsachsen (19) verschwenkbar gelagert sind, **dadurch gekennzeichnet, daß** jeder Abstandsmeßsensor (16) im Bereich oberhalb der zugeordneten Schiene (6) angeordnet und als zum Abtasten von neuralgischen, die Weichengeometrie maßgeblich bestimmenden Meßpunkten (25) über einen Scanwinkel (α) hin- und herschwenkbarer Laserscanner (17) ausgebildet ist.

4. Vorrichtung nach Anspruch 3, **dadurch gekennzeichnet, daß** der Laserscanner (17) relativ zur zugeordneten Schiene (6) in Richtung zur Gleisinnenseite hin versetzt angeordnet ist.

## Claims

1. A method for contact-free measurement of a transverse profile or distance of rails of a track, particularly in a switch region, **characterized by** the following steps:
a) scanning of each rail (6) by means of a distance measuring sensor (16) which is arranged above said rail and moved continuously in the longitudinal direction of the track and scans in a scanning plane (20) extending perpendicularly to the longitudinal direction of the track,
b) registering critical measuring points (25), decisively defining the switch geometry, on the rail as measuring values in a polar coordinate system,
c) converting the polar coordinates of the measuring values into Cartesian coordinates, and storing the measuring values in connection with a continuous distance measurement by means of a distance measuring wheel (22),
d) determining by computation the transverse profile of the switch (1) from the registered measuring values,
e) comparing the determined current measuring values at specific measuring points (25) to stored target values for at least two of the parameters: groove width, run-through groove, dimension for point protection, track gauge, and/or distance between check rail and guiding surface, and determining the extent of the deviation from the target values.

2. A method according to claim 1, **characterized in that,** if the allowable tolerance limit values for the measuring points (25) are exceeded, an individual error report is generated.

3. A device (12) for contact-free measurement of a transverse profile or distance of rails (6) of a track, particularly in a switch region, including a frame (14), mobile via flanged rollers (15) on the track (2,3), on which noncontact distance measuring sensors (16) associated respectively with a rail (6) are mounted for pivoting about axes of rotation (19) extending in the longitudinal direction of the track, **characterized in that** each distance measuring sensor (16) is arranged in the area above the associated rail (6) and designed as a laser scanner (17) pivotable back and forth about a scanning angle (α) for scanning critical measuring points (25) decisively defining the switch geometry.

4. A device according to claim 3, **characterized in that** the laser scanner (17) is arranged offset in the direction towards the inside of the track relative to the associated rail (6).

## Revendications

1. Procédé pour la mesure sans contact d'un profilé transversal ou d'un écart entre les rails d'une voie ferrée, notamment dans la zone de l'aiguillage, **caractérisé par** les étapes suivantes :
a) balayage de chaque rail (6) par un capteur de mesure d'écart (16) disposé au-dessus de celui-ci et déplacé en continu dans la direction longitudinale de la voie, balayant dans un plan de balayage (20) s'étendant perpendiculairement à la direction longitudinale de la voie,
b) enregistrement de points de mesure névralgiques (25), définissant de manière normative la géométrie de l'aiguillage, sur le rail en tant que valeurs de mesure dans un système de coordonnées polaires,
c) conversion des coordonnées polaires pour les valeurs de mesure en coordonnées cartésiennes et mémorisation des valeurs de mesure en relation avec une mesure de course continue par une roue de mesure de déplacement (22),
d) détermination mathématique du profilé transversal de l'aiguillage (1) à partir des valeurs de mesure enregistrées,
e) comparaison des valeurs de mesure actuelles déterminées à certains points de mesure (25) à des valeurs de consigne mémorisées pour au moins deux des paramètres : ornière, rainure de passage, cote de protection de pointe, écartement de la voie et/ou écart du contre-rail ou de la surface conductrice, et détermination de l'ampleur de l'écart par rapport aux valeurs de consigne.

2. Procédé selon la revendication 1, **caractérisé en ce qu'**en cas de dépassement de valeurs limites de tolérance autorisées pour les points de mesure (25), un rapport d'erreur individuel est créé.

3. Dispositif (12) pour la mesure sans contact d'un profilé transversal ou d'un écart entre les rails (6) d'une voie ferrée, notamment dans la zone de l'aiguillage, comprenant un châssis (14) déplaçable par le biais de rouleaux à boudins (15) sur la voie ferrée (2, 3), sur lequel des capteurs de mesure d'écart (16) associés chacun à un rail (6), agissant sans contact, sont logés à pivotement autour d'axes de rotation (19) s'étendant dans la direction longitudinale de la voie (19), **caractérisé en ce que** chaque capteur de mesure d'écart (16) est disposé dans la zone au-dessus du rail associé (6) et réalisé en tant que scanner laser (17) pivotant en va-et-vient sur un angle de balayage (α) pour le balayage de points de mesure névralgiques (25), définissant de manière normative la géométrie de l'aiguillage.

4. Dispositif selon la revendication 3, **caractérisé en ce que** le scanner laser (17) est disposé de manière décalée par rapport au rail associé (6) dans la direction du côté interne de la voie.
